# EUROPÄISCHE PATENTSCHRIFT

(11) **EP 2 767 636 B1**
(45) Veröffentlichungstag und Bekanntmachung des Hinweises auf die Patenterteilung: **20.05.2015**
(21) Anmeldenummer: 13155476.8
(22) Anmeldetag: 15.02.2013
(51) Int. Cl.: E02D 7/12

(54) **Dieselramme**
Diesel pile driver
Mouton diesel

(43) Veröffentlichungstag der Anmeldung: 20.08.2014
(73) Patentinhaber: UTM Universal Tiefbau Maschinen Verwaltungs- und Beteiligungsgesellschaft mbH, 63843 Niedernberg (DE)
(72) Erfinder: Heichel, Matthias, 63743 Aschaffenburg (DE)
(74) Vertreter: Patentanwälte Dörner & Kötter PartG mbB

(56) Entgegenhaltungen:
- DE-A1- 10 361 585
- DE-A1-102004 062 043
- JP-A- S5 988 535
- NL-A- 7 416 079

## Beschreibung

Die Erfindung betrifft eine Rammvorrichtung, umfassend eine Dieselramme mit einem Zylinder, einem in dem Zylinder verschiebbar geführten Kolben, und einem in dem Zylinder verschiebbar geführten Schlagstück und eine Ausklinkvorrichtung nach dem Oberbegriff des Patentanspruchs 1.

Rammvorrichtungen mit Dieselrammen, die auch als Dieselhämmer oder Dieselbären bezeichnet werden, kommen insbesondere bei Gründungsarbeiten der Bauindustrie zum Einrammen von Pfählen aller Art, wie Betonpfeiler, Eisenträger, Spundwandelementen oder dergleichen in einen Baugrund zum Einsatz.

Zum Starten einer solchen Dieselramme wird der Kolben mit Hilfe einer Ausklinkvorrichtung innerhalb des Zylinders nach oben gezogen und in einer bestimmten Höhe ausgeklinkt, wodurch er unter Einwirkung der Schwerkraft nach unten auf das Schlagstück fällt. Beim Niederfallen wird durch den Kolben eine Kraftstoffpumpe betätigt, über welche eine Zuführung von Kraftstoff, insbesondere von Dieselöl erfolgt. Durch den niederfallenden Kolben wird die im Brennraum des Zylinders befindliche Luft komprimiert und hierdurch derart erhitzt, dass sich das im Brennraum vorliegende Kraftstoff/ Luft- Gemisch entzündet, worauf es explosionsartig verbrennt. Durch die hierbei frei werdende Explosionsenergie wird zum einen der Kolben für einen neuen Arbeitszyklus wieder nach oben geschleudert; gleichzeitig wird das Rammgut über das Schlagstück in den Boden getrieben.

Die Ausklinkvorrichtung zum Anheben des Kolbens innerhalb des Zylinders weist einen Mitnehmer auf, der in einem Hinterschnitt des Kolbens eingreift. Nach Erreichen der für den Start erforderlichen Hubhöhe wird der Mitnehmer über einen Ausklinknocken aus dem Zylinderraum herausbewegt, wodurch der Kolben freigegeben wird. Die Ausklinkvorrichtung ist dabei regelmäßig, wie auch der Zylinder an einen Mäkler geführt. Insbesondere bei kurzen, nachführbaren Mäklern kann es hier vorkommen, dass durch eine unpräzise Nachführung des Mäklers und/ oder der Ausklinkvorrichtung die an diesem befindliche Ausklinkvorrichtung in Richtung des Einklinknockens bewegt wird, wodurch der Mitnehmer unbeabsichtigt in den Zylinder eingeschwenkt wird. Dabei kann es zu Beschädigungen des Kolbens wie auch der Ausklinkvorrichtung kommen. Eine entsprechende Problematik ergibt sich beispielsweise auch bei Ausführungen, bei den der Mitnehmer über eine Hilfskonstruktion direkt an der Dieselramme angeordnet ist. Zudem kann ein ungewolltes Einschwenken auch durch Fehlbedienung bewirkt sein.

Hier will die Erfindung Abhilfe schaffen. Der Erfindung liegt die Aufgabe zu Grunde, eine Dieselramme der vorgenannten Art zu schaffen, bei der ein unbeabsichtigtes Einschwenken des Mitnehmers der Ausklinkvorrichtung in den Zylinderraum vermieden ist. Gemäß der Erfindung wird diese Aufgabe durch die Merkmale des kennzeichnenden Teils des Patentanspruchs 1 gelöst.

Mit der Erfindung ist eine Dieselramme der vorgenannten Art geschaffen, bei der ein unbeabsichtigtes Einschwenken des Mitnehmers der Ausklinkvorrichtung in den Zylinderraum vermieden ist. Durch die hier ermöglichte Bewegung des Einklinknockens und / oder des Bedienhebels aus dem Kollisionsbereich des Bedienhebels heraus ist eine unbeabsichtigte Aktivierung des Bedienhebels vermieden.

Unter dem Begriff "Kollisionsbereich" ist hier der Bereich zu verstehen, den der Bedienhebel über den möglichen Verschiebeweg der Ausklinkvorrichtung hinweg abdeckt. Ist der Einklinknocken oder der Bedienhebel aus dem Kollisionsbereich herausbewegt, ist ein Auftreffen des Bedienhebels auf den Einklinknocken nicht mehr möglich.

Unter dem Begriff "Dieselramme" ist nachfolgend jedwede kraftstoffbetriebene Schlagramme zu verstehen.

In Weiterbildung der Erfindung ist der Einklinknocken und/ oder der Bedienhebel als Zylinder, vorzugsweise als Hydraulikzylinder ausgebildet. Hierdurch ist ein fernbedienbares Herausbewegen des Einklinknockens bzw. des Bedienhebels aus dem Kollisionsbereich ermöglicht. Alternativ kann der Einklinknocken und / oder der Bedienhebel auch aus dem Kollisionsbereich herausschwenkbar oder drehbar ausgebildet sein.

In Weiterbildung der Erfindung ist der Mitnehmer in der Ausklinkvorrichtung derart ausgebildet, dass er nach Hereinschwenken sowie nach Herausschwenken durch den Bedienhebel in der jeweiligen Schwenkposition arretiert ist. Hierdurch ist einem ungewollten Verschwenken des Mitnehmers weiter entgegen gewirkt.

In Ausgestaltung der Erfindung umfasst die Kraftstoffzufuhreinrichtung einen Pumpenhebel, der derart in den Zylinder hineinragt, dass er bei Passieren des Kolbens betätigt wird, wodurch Kraftstoff auf die Stirnfläche des Schlagstücks eingebracht wird, wobei ein Ausklinknocken vorgesehen ist, der derart positionierbar ist, dass bei Kollision des Bedienhebels mit diesem Ausklinknocken der Kolben den Pumpenhebel noch nicht passiert hat, sodass kein Kraftstoffeintrag in den Brennraum erfolgt. Hierdurch ist ein "sanftes", kontrolliertes Vorrammen eines Pfahles ermöglicht, wodurch ein ungewolltes Wegdriften des Pfahls in weichen Untergründen vermieden ist. Nach Stabilisierung des Pfahls kann der Kolben in die für den Start erforderliche Höhe gehoben und anschließend ausgeklinkt werden, wodurch der Pumpenhebel durch den Kolben betätigt und hierdurch Kraftstoff in den Brennraum eingespritzt wird.

In weiterer Ausgestaltung der Erfindung ist der Ausklinknocken axial verschiebbar an dem Zylinder angeordnet und in wenigstens zwei Positionen feststellbar, wobei die Feststellung des Ausklinknockens in einer ersten Position ein Ausklinken des Kolbens in einer Position nach Passieren des Pumpenhebels bewirkt, die Feststellung des Ausklinknockens in einer zweiten Position ein Ausklinken des Kolbens in einer Position vor Passieren des Pumpenhebels bewirkt. Hierdurch sind die beiden Ausklinkpositionen "sanftes Vorrammen" und "Starten" durch einen einzigen, verschiebbaren Ausklinknocken ermöglicht.

In alternativer Ausgestaltung der Erfindung sind zwei Ausklinknocken an dem Zylinder axial beabstandet zueinander angeordnet, wobei der obere, erste Ausklinknocken derart angeordnet ist, dass bei Kollision mit dem Bedienhebel der Ausklinkvorrichtung ein Ausklinken des Kolbens in einer Position nach Passieren des Pumpenhebels bewirkt ist und der zweite untere Ausklinknocken derart angeordnet ist, dass bei Kollision mit dem Bedienhebel der Ausklinkvorrichtung ein Ausklinken des Kolbens in einer Position vor Passieren des Pumpenhebels bewirkt ist, wobei der untere Ausklinknocken derart ausgebildet ist, dass er aus dem Kollisionsbereich des Bedienhebels der Ausklinkvorrichtung herausbewegbar ist. Hierdurch sind die beiden Betriebsarten "sanftes Vorrammen" und "Starten" ohne Verschiebung eines Ausklinknockens ermöglicht. Zur Durchführung der Betriebsart "Starten" ist lediglich der untere Ausklinknocken aus dem Kollisionsbereich des Bedienhebels herauszubewegen. Bevorzugt ist der zweite Ausklinknocken als Zylinder, vorzugsweise als Hydraulikzylinder ausgebildet.

In weiterer Ausgestaltung der Erfindung sind der Zylinder sowie die Ausklinkvorrichtung an einem Mäkler verschiebbar angeordnet, wobei an der Ausklinkvorrichtung wenigstens eine orthogonal zur Schwenkrichtung des Mitnehmers ausfahrbare Klinke angeordnet ist, die unter einen außen an dem Zylinder angeordneten Mitnehmersteg positionierbar ist und über welche der Zylinder entlang des Mäklers bewegbar ist. Hierdurch ist eine Verschiebung des Zylinders entlang dem Mäkler über die Ausklinkvorrichtung ermöglicht.

In Weiterbildung der Erfindung sind zwei Klinken angeordnet, die exzentrisch derart mit einer Kreisscheibe verbunden sind, dass durch Rotation der Kreisscheibe ein Ein- bzw. Ausfahren der Klinken in zueinander entgegengesetzter Richtung ermöglicht ist. Hierdurch ist eine einfache und zugleich zuverlässige Positionierung der Klinken an den Mitnehmern des Zylinders ermöglicht. Die entgegen gesetzte Anordnung der Klinken wirkt einem Verkippen des Zylinders beim Ziehen entlang des Mäklers entgegen.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung einer Rammvorrichtung im Längsschnitt;
- Figur 2: die schematische Darstellung der Ausklinkvorrichtung der Rammvorrichtung aus Figur 1 mit eingefahrenen Mitnehmer in der Seitenansicht sowie in der Draufsicht;
- Figur 3: die Darstellung der Ausklinkvorrichtung aus Figur 2 mit ausgefahrenem Mitnehmer und ausgefahrenen Klinken;
- Figur 4: die Detailansicht des Einklinkbereichs der Dieselramme aus Figur 1 und
- Figur 5: die schematische Darstellung des Zylinders der Dieselramme aus Figur 1 in der Seitenansicht mit für den Hubbetrieb ausgefahrenen Klinken.

Die als Ausführungsbeispiel gewählte Rammvorrichtung umfasst eine Dieselramme mit einem beidseitig offenen Zylinder 2, der regelmäßig eine Länge von 5 bis 10 Meter und einem Durchmesser von 0,2 bis 1 Meter aufweisen kann. In dem Zylinder 2 ist ein Kolben 3 verschiebbar angeordnet. Ein hierzu koaxiales Schlagstück 4 greift verschiebbar in das offene untere Ende des Zylinders 2 ein. An dem unteren Ende des Zylinders 2 ist eine ringförmige Lagereinheit 9 befestigt, in der ein mittiger Schaftabschnitt 41 des Schlagstücks 4 dicht und verschiebbar geführt ist, der einen gegen über dem Innendurchmesser des Zylinders 2 verminderten Außendurchmesser aufweist.

An dem unteren Ende des Schaftabschnitts 41 ist eine unterhalb des Zylinders 2 liegende Schlagplatte 42 angeformt, deren nach außen gerichtete untere konvexe Begrenzungsfläche 43 im Betrieb mit dem oberen Ende eines einzutreibenden Rammgutes zusammenwirkt.

An dem oberen Ende des Schaftabschnitts 41 des Schlagstücks 4 ist ein Kolbenabschnitt 44 mit mehreren umlaufenden, axial beabstandeten Dichtringen 91 angeformt, die auf der Innenmantelfläche 21 des Zylinders 2 laufen. Durch die Oberseite des Kolbenabschnitts 44 ist zusammen mit der Unterseite des Kolbens 3 sowie der Innenmantelfläche 21 des Zylinders 2 ein Brennraum 22 begrenzt. Die dem Brennraum 22 des Zylinders 2 zugewandte Stirnfläche 45 des Schlagstücks 4 ist plan mit einer flachen Brennstoffmulde 46 geschliffen.

Zwischen der Schlagplatte 42 des Schlagstücks 4 und der Lagereinheit 9 des Zylinders 2 ist ein Dämpfungsring 92 angeordnet. Ein weiterer Dämpfungsring 23 ist benachbart zur Lagereinheit 9 zwischen der Oberseite der Lagereinheit 9 und der Unterseite des Kolbenabschnitts 44 des Schlagstücks 4 angeordnet.

Oberhalb des Schlagstücks 4 läuft im Inneren des Zylinders 2 ein mit umlaufenden, axial zueinander beabstandeten Dichtringen 94 versehenes, unteres Arbeitsende 34 des Kolbens 3. Die untere freie, plangeschliffene Stirnfläche 31 des Kolbens 3 ist durch eine radial außen liegend umlaufende Stufe abgesetzt.

An dem unteren Arbeitsende 34 des Kolbens 3 ist ein Massenabschnitt 32 angeformt, der sich in den oberen Abschnitt des Zylinders 2 hinein erstreckt.

An der Umfangswand des Zylinders 2 ist eine Einspritzvorrichtung 5 angeordnet, die eine Kraftstoffpumpe 51 umfasst, die über eine Leitung 53 mit der Einspritzdüse 52 verbunden ist. Der Einlass der Kraftstoffpumpe 51 wird über einen Kraftstofftank 54 mit Dieselöl gespeist.

Die Kraftstoffpumpe 51 weist einen ins innere des Zylinders 2 ragenden, vorgespannten Pumpenhebel 55 auf, über den sie beim Passieren des fallenden Kolbens 3 angetrieben wird. Die Einspritzdüse 52 ist derart ausgebildet und ausgerichtet, dass der abgegebene Kraftstoff in einem im Wesentlichen zusammenhängenden Strahl etwa mittig auf die Stirnfläche 45 des Schlagstücks 4 gespritzt wird.

Weiterhin ist durch eine weiterhin am Zylinder 2 angeordnete Schmierstoffpumpe 6, die mit in Umfangsrichtung des Zylinders 2 verteilte Schmierstoffdüsen verbunden ist, wird Schmierstoff zwischen den Kolben 3 und die Innenmantelfläche 21 des Zylinders 2 gegeben.

Etwa in Höhe der Einspritzvorrichtung 5 ist die Umfangswand des Zylinders 2 von schräg nach oben verlaufenden Arbeitsstutzen 23 durchsetzt, über die Verbrennungsluft angesaugt bzw. Verbrennungsgase abgegeben werden. Um den Kolben 3 zum Starten der Dieselramme ein erstes Mal anzuheben, weist der Massenabschnitt 33 des Kolbens 3 einen eine Mitnahmeschulter bildenden Hinterschnitt 34 zum Eingriff eines Mitnehmer 73 einer Ausklinkvorrichtung 7 auf. Außen sind an dem Zylinder 2 weiterhin zwei Mitnehmersteg 28 zum Eingriff der Klinken 76 der Ausklinkvorrichtung 7 angeordnet.

Die Ausklinkvorrichtung 7 umfasst ein Gehäuse 70, an dem eine Führung 72 zur verschiebbaren Lagerung an einen Mäkler 8 angeordnet ist. In dem Gehäuse 70 ist ein Mitnehmer 73 schwenkbar gelagert. Der Mitnehmer 73 ist mit einem Bedienhebel 74 verbunden, über welchen er schwenkbar ist. An seinen dem Bedienhebel 74 entgegengesetzten, oberen Ende ist an dem Gehäuse 70 eine Seilrolle 75 zur Aufnahme eines Seils 81 angeordnet. Über das Seil 81 ist die Ausklinkvorrichtung 7 entlang des Mäklers 8 bewegbar.

Die Betätigung des Bedienhebels 74 erfolgt über zwei außen an dem Zylinder 2 angeordnete Nocken, einem Einklinknocken 26 und einem oberen Ausklinknocken 24. Der Einklinknocken 26 ist derart an dem Zylinder 2 positioniert, dass bei Betätigung des Bedienhebels 74 beim Anschlag an den Einklinknocken 26 der Mitnehmer 73 unterhalb des Hinterschnitts 33 des Kolbens 3 durch einen in dem Zylinder 2 eingebrachten Schlitz 27 in den Innenraum des Zylinders 2 eingeschwenkt wird. Der Bedienhebel 74 ist hierzu an seiner dem Einklinknocken 26 zugewandten Seite endseitig mit einem Radius versehen, wodurch er besser entlang des Einklinknockens 26 entlang gleitet. Um ein Überdrehen des Bedienhebels 74 zu vermeiden, ist in dem Gehäuse 70 der Ausklinkvorrichtung 7 eine Ausnehmung 71 eingebracht, durch die ein Anschlag 711 für den Einklinknocken 26 gebildet ist. Ein Verschwenken des Bedienhebels 74 ist somit nur bis zum Erreichen des Anschlags 711 durch den Einklinknocken 26 möglich. Nach Ausfahren des Mitnehmers 73 kann die Ausklinkvorrichtung 7 über das Seil 81 entlang des Mäklers 8 gefahren werden, wodurch der Mitnehmer 73 in den Hinterschnitt 33 des Kolbens 3 eingreift und der Kolben 3 innerhalb des Zylinders 2 nach oben verfahren wird. Schlägt der Bedienhebel 74 an dem oberen Ausklinknocken 24 an, wird der Mitnehmer 73 herausgeschwenkt, wodurch der Kolben 3 freigegeben wird und bedingt durch die Schwerkraft in Richtung des Schlagstücks 4 fällt. Dabei passiert der Kolben 3 den Pumpenhebel 55 der Einspritzvorrichtung 5, wodurch über die Einspritzdüse 52 Kraftstoff auf die Brennstoffmulde 46 des Schlagstücks 4 gespritzt wird, welche beim Auftreffen des Kolbens 3 auf das Schlagstück 4 explodiert, wodurch der Kolben 3 wieder nach oben katapultiert wird. Zwischen dem Einklinknocken 26 und dem oberen Ausklinknocken 24 ist im Ausführungsbeispiel an den Zylinder 2 ein unterer Ausklinknocken 25 angeordnet.

Der untere Ausklinknocken 25 ist im Ausführungsbeispiel als Hydraulikzylinder ausgebildet. Er ist derart zwischen dem oberen Ausklinknocken 24 und dem Einklinknocken 26 positioniert, dass bei Ausklinken des Kolbens 3 durch Anschlag des Bedienhebels 74 der Ausklinkvorrichtung 7 an dem unteren Ausklinknocken 25 der Pumpenhebel 55 der Einspritzvorrichtung 5 nicht gänzlich passiert wurde, weshalb bei nachfolgendem Niederfallen des Kolbens 3 keine Kraftstoffzufuhr durch die Einspritzvorrichtung 5 erfolgt. Der Kolben 3 schlägt so einmalig auf das Schlagstück 4 auf, wodurch der einzutreibende Pfahl lediglich einen Schlag erfährt. Durch wiederholen dieser Vorgehensweise ist ein "sanftes", kontrolliertes Eintreiben des Pfahls insbesondere in einen weichen Untergrund ermöglicht. Nach Einfahren des unteren Ausklinknockens 25 kann der Kolben 3 sodann über die Ausklinkvorrichtung 7 weiter nach oben gefahren werden, bis der Bedienhebel 74 an dem oberen Ausklinknocken 24 anschlägt, Dabei hat der Kolben 3 den Pumpenhebel 55 vollständig passiert, weshalb diese auf Grund seiner Vorspannung in den Zylinderraum 2 hineinragt. Beim nachfolgenden Niederfallen des Kolbens wird so der Pumpenhebel 55 betätigt, wodurch eine Kraftstoffeinspritzung auf die Brennstoffmulde 46 des Schlagstücks 4 erfolgt. Die Dieselramme 1 wird so gestartet.

Oberhalb des Mitnehmers 73 ist an der Ausklinkvorrichtung 7 weiterhin eine rotierbar gelagerte Kreisscheibe 77 angeordnet, die mit zwei entgegen gerichtet ausgestellten Klinken 76 verbunden ist, derart, dass durch Rotation der Kreisscheibe 77 ein Aus- bzw. Einfahren der Klinken 76 bewirkt ist. Die Kreisscheibe 77, die auch als Zylinderelement ausgeführt sein kann, ist mit einem Stellhebel 78 verbunden, über den sie rotierbar ist. Der Stellhebel 78 ist über eine an diesem befestigte Schnur bedienbar. Die Kreisscheibe 77 ist mit einem - nicht dargestellen - Federelement in einer Position, in der die Klinken 76 ausgefahren sind gehalten. Das Einfahren der Klinken 76 erfolgt durch Zug an der Schnur 79. Wird die Schnur 79 losgelassen, wird die Kreisscheibe 77 durch das Federelement in seine ursprüngliche Position mit ausgefahrenen Klinken 76 zurückbewegt. Die Klinken 76 ermöglichen nach Eingriff in die Mitnehmersteg 28 des Zylinders 2 ein Anheben bzw. Positionieren der Dieselramme 1 entlang des Mäklers 8, an dem sie über Führungsbacken 29 geführt ist.

Die zuvor beschriebene Rammvorrichtung 1 arbeitet folgendermaßen: Im Ausgangszustand wird die Ausklinkvorrichtung 7 derart verfahren, dass das Gehäuse 70 mit seinem Gehäuse 70 an den Einklinknocken 26 des Zylinders 2 der Dieselramme 1 anliegt, wodurch der Bedienhebel 74 nach oben bewegt wird, wodurch der Mitnehmer 73 durch den Schlitz 27 in den Zylinder 2 eingeschwenkt wird. Nachfolgend wird die Ausklinkvorrichtung 7 über das Seil 81 nach oben verfahren, wodurch der Mitnehmer 73 in den Hinterschnitt 33 des Kolbens eingreift und der Kolben 3 hochgezogen wird. Beim Anschlag des Bedienhebels 74 an den oberen Ausklinknocken 24 wird der Mitnehmer 73 eingefahren, wodurch der Kolben 3 freigegeben wird. Unter Einwirkung der Schwerkraft fällt der Kolben 3 nach unten, verschließt die Arbeitsstutzen 23 und betätigt mit seiner Stirnfläche 31 den Pumpenhebel 55 der Einspritzvorrichtung 5, wodurch über die Einspritzdüse 52 Kraftstoff auf die Brennstoffmulde 46 des Schlagstücks 4 gespritzt wird. Hier bildet sich durch Schlagzerstäubung ein zündfähiges Gemisch aus Kraftstofftröpfchen und Luft.

Mit dem Aufschlagen des Kolbens 3 auf das Schlagstück 4 und/ oder über das Gaskissen zwischen Kolben 3 und Schlagstück 4 wird auf das Schlagstück und über dieses auf das Rammgut eine nach unten gerichtete Kraft ausgeübt, welche das Rammgut weiter in das Erdreich treibt. Bei der anschließend durch die explosionsartige Verbrennung des Kraftstoffs ausgelösten Aufwärtsbewegung des Kolbens 3 gibt dieser die Arbeitsstutzen 23 frei, wodurch sich die Verbrennungsgase entspannen und über die Arbeitsstutzen 23 abströmen. Der Kolben 3 wird nun unter Ansaugen von frischer Luft durch die Arbeitsstutzen 23 weiter nach oben geschleudert, bis er seine obere Endstellung erreicht hat und sich der beschriebene Arbeitszyklus wiederholt.

Wird der untere Ausklinknocken ausgefahren, wird die Zuführung von Kraftstoff unterbunden, weshalb ein einmaliges Aufschlagen des Kolbens 3 auf das Schlagstück erfolgt. Nachfolgend muss der Kolben 3 wiederum über die Ausklinkvorrichtung 7 angehoben werden.

Der Dieselhammer kann also wahlweise "manuell" zum Vorpositionieren eines Rammguts in einem weichen Erdreich oder in einer "automatischen" Betriebsart mit selbst indizierenden Arbeitszyklen durch Selbstzündung von eingespritztem Kraftstoff erfolgen.

## Patentansprüche

1. Rammvorrichtung, umfassend eine Dieselramme, mit einem Zylinder, einem in dem Zylinder verschiebbar geführten Kolben und einem in dem Zylinder verschiebbar geführten Schlagstück, welches in der Betriebsstellung des Dieselhammers unterhalb des Kolbens angeordnet ist, wobei ein Brennraum angeordnet ist, der axial von einer im Inneren des Zylinders liegenden Stirnfläche des Schlagstücks und einer Stirnfläche des Kolbens begrenzt ist und in die eine Kraftstoffzuführeinrichtung mündet, durch die bei jedem Arbeitszyklus eine vorgegebene Menge Kraftstoff in den Brennraum einbringbar ist und eine Ausklinkvorrichtung, die außen an dem Zylinder entlang des Zylinders axial verfahrbar ist und die zum Anheben des Kolbens innerhalb des Zylinders angeordnet ist, wobei die Ausklinkvorrichtung, einen Mitnehmer aufweist, der durch eine in dem Zylinder eingebrachte Ausnehmung in einen in dem Kolben angeordneten Hinterschnitt einbringbar ist, wobei an dem Zylinder ein unterer Einklinknocken angeordnet ist und die Ausklinkvorrichtung einen Bedienhebel aufweist, über den der Mitnehmer bei Kollision mit dem Einklinknocken in den Zylinderraum hereinschwenkbar ist und an dem Zylinder oberhalb des Einklinknockens ein Ausklinknocken angeordnet ist, über den der Mitnehmer bei Kollision des Bedienhebels mit dem Ausklinknocken aus dem Zylinderraum herausschwenkbar ist, **dadurch gekennzeichnet, dass** der Einklinknocken (26) und/oder der Bedienhebel (74) derart ausgebildet ist, dass er aus dem Kollisionsbereich des Bedienhebels (74) der Ausklinkvorrichtung (7) bzw. des Einklinknockens (26) heraus bewegbar ist.

2. Rammvorrichtung nach Anspruch 1, **dadurch gekennzeichnet, dass** der Einklinknocken (26) und/oder der Bedienhebel (74) als Zylinder, vorzugsweise als Hydraulikzylinder ausgebildet ist.

3. Rammvorrichtung nach Anspruch 1 oder 2, **dadurch gekennzeichnet, dass** der Mitnehmer (73) in der Ausklinkvorrichtung (7) derart ausgebildet ist, dass er nach Hereinschwenken sowie nach Herausschwenken durch den Bedienhebel (74) in der jeweiligen Schwenkposition arretiert ist.

4. Rammvorrichtung nach einem der vorgenannten Ansprüche, **dadurch gekennzeichnet, dass** die Kraftstoffzuführeinrichtung einen Pumpenhebel (55) umfasst, der derart in den Zylinder (2) hineinragt, dass er bei Passieren des Kolbens (3) betätigt wird, wodurch Kraftstoff auf die Stirnfläche (45) des Schlagstücks (4) eingebracht wird, wobei ein Ausklinknocken vorgesehen ist, der derart positionierbar ist, dass bei Kollision des Bedienhebels (74) mit diesem Ausklinknocken der Kolben (3) den Pumpenhebel (55) noch nicht passiert hat, sodass kein Kraftstoffeintrag in den Brennraum (22) erfolgt.

5. Rammvorrichtung nach Anspruch 4, **dadurch gekennzeichnet, dass** der Ausklinknocken axial verschiebbar an dem Zylinder angeordnet und in wenigstens zwei Positionen feststellbar ist, wobei die Feststellung des Ausklinknockens in einer ersten Position ein Ausklinken des Kolbens (3) in einer Position nach Passieren des Pumpenhebels (55) bewirkt und die Feststellung des Ausklinknockens in einer zweiten Position ein Ausklinken des Kolbens (3) in einer Position vor Passieren des Pumpenhebels (55) bewirkt.

6. Rammvorrichtung nach Anspruch 4, **dadurch gekennzeichnet, dass** zwei Ausklinknocken (24, 25) an dem Zylinder axial beabstandet zueinander angeordnet sind, wobei der obere, erste Ausklinknocken (24) derart angeordnet ist, dass bei Kollision mit dem Bedienhebel (74) der Ausklinkvorrichtung (7) ein Ausklinken des Kolbens (3) in einer Position nach Passieren des Pumpenhebels (55) bewirkt ist und der zweite, untere Ausklinknocken (25) derart angeordnet ist, dass bei Kollision mit dem Bedienhebel (74) der Ausklinkvorrichtung (7) ein Ausklinken des Kolbens (3) in einer Position vor Passieren des Pumpenhebels (55) bewirkt ist, wobei der untere Ausklinknocken (25) derart ausgebildet ist, dass er aus dem Kollisionsbereich des Bedienhebels (74) der Ausklinkvorrichtung (7) heraus bewegbar ist.

7. Rammvorrichtung nach Anspruch 6, **dadurch gekennzeichnet, dass** der zweite Ausklinknocken (25) als Zylinder, vorzugsweise als Hydraulikzylinder ausgebildet ist.

## Claims

1. Pile driving device, comprising a diesel pile driver, having a cylinder, a piston displaceably guided in the cylinder and a striking element displaceably guided in the cylinder and disposed in the operating position of the diesel hammer under the piston, where a combustion chamber is disposed which is axially delimited by an end face of the striking element disposed inside the cylinder and by an end face of the piston and which opens out into a fuel feeding means by means of which during every work cycle a specified amount of fuel can be fed into the combustion chamber and a disengaging means which can be axially displaced along the outside of the cylinder and is disposed inside the cylinder to lift the piston, where the disengaging means incorporates a driving element which can be introduced through a recess made in the cylinder into an undercut disposed in the piston, where a lower engaging cam is disposed on the cylinder and the disengaging means incorporates a control lever by means of which the driving element, when it strikes the engaging cam, can be swivelled into the cylinder chamber and where disposed on the cylinder above the engaging cam is a disengaging cam by means of which, when the control lever strikes the disengaging cam, the driving element can be swivelled out of the cylinder chamber, **characterised in that** the engaging cam (26) and/or the control lever (74) is/are constructed so that it/they can be moved out of the striking zone of the control lever (74) of the disengaging means (7) or engaging cam (26).

2. Pile driving device in accordance with claim 1, **characterised in that** the engaging cam (26) and/or the control lever (74) is/are constructed as a cylinder and preferably as a hydraulic cylinder.

3. Pile driving device in accordance with claim 1, **characterised in that** the driving element (73) in the disengaging means (7) is constructed so that after being swivelled in or after being swivelled out it is locked in the respective swivelled-out or swivelled-in position by the control lever (74).

4. Pile driving device in accordance with any one of the foregoing claims, **characterised in that** the fuel feeding means incorporates a pump lever (55) which projects into the cylinder (2) in such a way that, when the piston (3) passes it, it is actuated so that fuel is fed onto the end face (45) of the striking element (4), where a disengaging cam is provided that can be positioned so that, when the control lever (74) strikes this disengaging cam, the piston (3) has not yet passed the pump lever (55) and so no fuel is fed into the combustion chamber (22).

5. Pile driving device in accordance with claim 4, **characterised in that** the disengaging cam is axially displaceably disposed on the cylinder and can be fixed in two or more positions, where fixing of the disengaging cam in a first position causes the piston (3) to be disengaged in a position after passing the pump lever (55) and fixing the disengaging cam in a second position causes the piston (3) to be disengaged in a position before passing the pump lever (55).

6. Pile driving device in accordance with claim 4, **characterised in that** two disengaging cams (24, 25) are disposed a distance apart axially on the cylinder, where the upper, first disengaging cam (24) is disposed so that striking the control lever (74) of the disengaging means (7) causes the piston (3) to be disengaged in a position after passing the pump lever (55) and the second, lower disengaging cam (25) is disposed so that striking the control lever (74) of the disengaging means (7) causes the piston (3) to be disengaged in a position before passing the pump lever (55), where the lower disengaging cam (25) is constructed so that it can be shifted out of the striking zone of the control lever (74) of the disengaging means (7).

7. Pile driving device in accordance with claim 6, **characterised in that** the second disengaging cam (25) is constructed as a cylinder and preferably as a hydraulic cylinder.

## Revendications

1. Dispositif de battage comprenant un mouton diesel avec un cylindre, un piston guidé dans le cylindre pour se déplacer dedans et une pièce de frappe guidée dans le cylindre pour se déplacer dedans, pièce qui, lorsque le marteau diesel se trouve en position de service, est agencée en dessous du piston, sachant qu'est agencée une chambre de combustion limitée axialement par une surface frontale de la pièce de frappe située à l'intérieur du cylindre et par une surface frontale du piston et dans laquelle débouche un équipement d'amenée de carburant par lequel, à chaque cycle de travail, une quantité spécifiée de carburant peut être introduite dans la chambre de combustion, et un dispositif de détachement déplaçable axialement contre l'extérieur du cylindre le long de ce dernier et qui est agencé pour soulever le piston à l'intérieur du cylindre, sachant que le dispositif de détachement présente un taquet entraîneur qu'il est possible d'amener, à travers un évidement ménagé dans le cylindre, dans une contre-dépouille agencée dans le piston, sachant que contre le cylindre est agencée une came d'encliquetage inférieure et que le dispositif de détachement présente un levier de manoeuvre via lequel il est possible de faire pivoter le taquet entraîneur jusque dans le compartiment du cylindre lors de la collision avec la came d'encliquetage, et que contre le cylindre, au dessus de la came d'encliquetage, est agencée une came de détachement via laquelle le taquet entraîneur peut pivoter hors du compartiment du cylindre lorsque le levier de manoeuvre heurte la came de détachement, **caractérisé en ce que** la came d'encliquetage (26) et/ou le levier de manoeuvre (74) est configuré de telle sorte qu'il est possible de le déplacer hors de la zone de collision du levier de manoeuvre (74) du dispositif de détachement (7) et/ou de la came d'encliquetage (26).

2. Dispositif de battage selon la revendication 1, **caractérisé en ce que** la came d'encliquetage (26) et/ou le levier de manoeuvre (74) est configuré en cylindre, de préférence en vérin hydraulique.

3. Dispositif de battage selon la revendication 1 ou 2, **caractérisé en ce que** le taquet entraîneur (73) dans le dispositif de détachement (7) est configuré de telle sorte qu'après le pivotement en position et le pivotement hors position, il se retrouve retenu par le levier de manoeuvre (74) sur la position de pivotement respective.

4. Dispositif de battage selon l'une des revendications précédentes, **caractérisé en ce que** l'équipement d'amenée de carburant comprend un levier de pompe (55) faisant saillie dans le cylindre (2) de telle manière qu'il est activé lors du passage du piston (3), ce qui fait que du carburant est amené sur la surface frontale (45) de la pièce de frappe (4), sachant qu'est prévue une came de détachement positionnable de sorte que, lors de la collision entre le levier de manoeuvre (74) et cette came de détachement, le piston (3) n'a pas encore passé le levier de pompe (55), de sorte qu'aucune injection de carburant n'a lieu dans la chambre de combustion (22).

5. Dispositif de battage selon la revendication 4, **caractérisé en ce que** la came de détachement est agencée déplaçable axialement contre le cylindre et immobilisable sur au moins deux positions, sachant que l'immobilisation de la came de détachement sur une première position provoque le détachement du piston (3) sur une position après le passage du levier de pompe (55) et que l'immobilisation de la came de détachement sur une deuxième position provoque le détachement du piston (3) sur une position avant de passer le levier de pompe (55).

6. Dispositif de battage selon la revendication 4, **caractérisé en ce que** deux cames de détachement (24, 25) sont agencées contre le cylindre à une certaine distance axiale l'une de l'autre, sachant que la première came de détachement (24) supérieure est agencée de sorte qu'en cas de collision avec le levier de manoeuvre (74) du dispositif de détachement (7), le piston (3) se détache dans une position après passage du levier de pompe (55) et que la deuxième came de détachement (25) inférieure est agencée de sorte qu'en cas de collision avec le levier de manoeuvre (74) du dispositif de détachement (7) le piston (3) se détache sur une position avant le passage du levier de pompe (55), sachant que la came de détachement (25) inférieure est configurée de sorte qu'il est possible de la déplacer hors de la zone de collision du levier de manoeuvre (74) du dispositif de détachement (7).

7. Dispositif de battage selon la revendication 6, **caractérisé en ce que** la deuxième came de détachement (25) est configurée en cylindre, de préférence en vérin hydraulique.
